# EUROPÄISCHE PATENTSCHRIFT

(11) **EP 0 270 917 B1**
(45) Veröffentlichungstag und Bekanntmachung des Hinweises auf die Patenterteilung: **11.12.1991**
(21) Anmeldenummer: 87117346.4
(22) Anmeldetag: 25.11.1987
(51) Int. Cl.: F01C 17/06, F16C 3/26

(54) **Federelastische Exzenterlagerung für Verdrängermaschinen**
Spring elastic eccenter bearing for a displacement machine
Palier élastique pour excentrique de machine à déplacement positif

(30) Priorität: 10.12.1986 DE 3642116
(43) Veröffentlichungstag der Anmeldung: 15.06.1988
(73) Patentinhaber: Agintec AG, CH-8049 Zürich (CH)
(72) Erfinder: Maier, Hans Paul, CH-8049 Zürich-Höngg (CH)
(74) Vertreter: Gramm, Werner, Prof., Dipl.-Ing.

(56) Entgegenhaltungen:
- CH-A- 453 005
- DE-A- 2 518 150
- DE-A- 3 538 522
- FR-A- 2 107 783
- GB-A- 533 960
- US-A- 2 475 247

## Beschreibung

Die Erfindung betrifft eine exzentrisch und elastisch ausgebildete Lagerung eines in einer Verdrängermaschine eine kreisende Translationsbewegung um einen Exzenter ausführenden Verdrängers.

Eine derartige Lagerung offenbart die DE-OS 28 31 179. Die Antriebswelle des Verdrängers ist als Kurbelwelle ausgebildet, auf deren Kurbelzapfen eine Hülse geschoben ist, die einen aus Gummi oder einem Elastomer bestehenden elastischen Ring mit zentrischer Bohrung trägt. Dieser elastische Ring sitzt in einer angepaßten stirnseitigen Ausnehmung des Verdrängers. Für den Verdränger sind zwei Verdrehsicherungen vorgesehen, die jeweils eine im Gehäuse in einer Hülse gelagerte Kurbel aufweisen, deren Kurbelzapfen mit dem Verdränger in gleicher Weise verbunden ist wie der Kurbelzapfen der Antriebswelle.

Eine als Kreiskolbenmaschine ausgelegte Verdrängermaschine läßt sich z.B. der DE-OS 22 30 773 entnehmen. Der Verdränger (Kolben) führt eine kreisende (translatorische) Bewegung um einen Exzenter aus. Hierfür müssen in kostenaufwendiger Weise Exzenterwellen in zerspanender oder gebauter Ausführung hergestellt werden. Bei der Wahl bestimmter Betriebsdrücke dieser z.B. als Pumpen ausgeführten Verdrängermaschinen ergeben sich immer wieder Probleme bei der Auslegung und Tolerierung der Exzenterwellen der Verdrängerlager. Verdränger für Pumpen können in derartigen Maschinen axial einseitig oder doppelseitig ausgebildet werden, so daß an sich die Möglichkeit besteht, die Verdränger sowohl radial - als auch axial wirkend federnd zu lagern. Hierdurch kann je nach Wahl der Federkennlinien eine Einstellung der Druckbereiche für solche Pumpen gewählt werden. Derartige druckbegrenzte Verdrängerpumpen haben teilweise die Charakteristik von Strömungspumpen, ohne die Nachteile wie z.B. mangelnde Selbstansaugfähigkeit, Kavitationsprobleme bei gedrosselten Rohrquerschnitten und dergl. von Strömungsmaschinen zu besitzen.

In der CH-PS 555 476 ist eine Verdrängermaschine mit einem gekrümmten Verdränger offenbart, der drehbar auf einem an eine drehbar gelagerte Antriebswelle gekoppelten Exzenter gelagert ist und durch diesen zur Ausführung einer kreisenden Bewegung in einer entsprechend gekrümmten Verdrängerkammer mit einem Ein-und Auslaß geführt ist. Der Verdränger ist gegen die Wirkung einer elastischen Kraft aus der Berührungslage mit der Wandung der Verdrängerkammer längs zu den Krümmungsachsen parallelen Berührungslinien auslenkbar. Zur Erzeugung der elastischen Kraft ist ein metallisches, als Kraftspeicher wirkendes Federelement vorgesehen. Das Federelement kann durch den als um eine zur Achse der kreisenden Bewegung parallele Biegeachse gebogene Blattfeder gebildeten Verdränger gebildet sein, Das Federelement kann aber auch durch einen elastisch durchbiegbaren Taumelstab gebildet werden, der; an seinem einen Ende kugelgelenkig am Verdränger angelenkt und zwischen seinen Enden in einem Kugelgelenk gelagert ist, dessen Zentrum auf der Drehachse der Antriebswelle liegt.

Bei Verdrängermaschinen dieser Bauart ergeben sich erhebliche funktionstechnische Probleme. Der genannte elastisch durchbiegbare Taumelstab läßt sich aus dichtungstechnischen Gründen nicht realisieren. Gebaute Exzenterwellen mit metallischen Federn benötigen zusätzliche Führungelemente zur Abstützung und besitzen daher auch zusätzliche Kostennachteile.

Die DE-OS 26 03 462 offenbart eine Verdrängermaschine für kompressible Medien. Auch hier beschreibt der Verdränger eine kreisende Translationsbewegung um eine Exzenterbahn. Bei derartigen Bauarten ist es unumgänglich, für den Verdränger eine Verdrehsicherung vorzusehen, da andernfalls der Verdränger bei einer auch nur geringen, zusätzlich zur Kreisbewegung ausgeführten Drehbewegung sofort eine mechanische Beschädigung erleiden würde. Auch für diese Verdrängermaschinen kommen kostenaufwendig gebaute oder zerspanend hergestellte Exzenterwellen zum Einsatz, wobei der Verdränger auch axial gefedert und mit einer integrierten Verdrehsicherung zusätzlich gelagert sein kann. Eine bekanntgewordene Verdrehsicherung umfaßt mehrere, jeweils druckfederbelastete Kugeln, die in entsprechend ausgebildeten Pfannen eine geringe exzenterförmige Bewegung ausführen.

Die DE-OS 35 38 522 offenbart für den Verdränger einer Verdrängermaschine eine Verdrehsicherung mit federelastischem Spielausgleich. Die Ausbildung ist vergleichbar mit der der DE-OS 28 31 179.

Der Erfindung liegt die Aufgabe zugrunde, die eingangs erläuterte Lagerung eines Verdrängers konstruktiv so zu gestalten, daß sie sich kostengünstiger herstellen läßt.

Diese Aufgabe wird erfindungsgemäß dadurch gelöst, daß der Verdränger eine drehbar in ihm gelagerte, den Exzenter bildende Lagerscheibe aufweist, in der exzentrisch zu einem äußeren, die Lagerfläche bildenden Lagermantel eine Ausnehmung für die drehfeste Aufnahme einer Welle angeordnet ist, wobei der Zwischenraum zwischen Lagermantel und Ausnehmung mit einem gummielastischen Material, wie z. B. Kautschuk, zur Erzeugung einer radialen Elastizität ausgefüllt ist.

Durch die DE-OS 22 25 327 ist es bei einer als Vakuumpumpe ausgebildeten Verdrängermaschine mit einem eine kreisende Translationsbewegung um einen Exzenter ausführenden Verdränger bekannt, den Verdränger über drei an seinem Umfang angreifende Exzenter anzutreiben, die in jeweils einem Kugellager umlaufen und jeweils durch eine drehfest auf der Antriebswelle festgelegte exzentrische Buchse gebildet sind. Die Exzenterlagerungen sind aber nicht elastisch ausgebildet, so daß keine gattungsgemäße Ausführungsform vorliegt, bei der sich daher auch nicht die aus einer elastischen Verdrängerlagerung resultierenden Probleme ergeben können.

Die GB-A-533 960 offenbart als Stoßdämpfer für die Aufhängung von Fahrzeugteilen eine Scheibe, die aus einem äußeren Ring, einem exzentrisch hierzu angeordneten inneren Ring sowie aus den Zwischenraum zwischen den beiden Ringen ausfüllenden Gummiwerkstoff besteht. Dabei soll diese Stoßdämpferscheibe jeweils so montiert werden, daß der innere Ring in Richtung der auf ihn einwirkenden Druckkraft auf den größten Gummiquerschnitt aufliegt. Bei z.B. lotrecht einwirkender Kraft soll die Scheibe so montiert werden, daß der innere Ring um die Exzentrizität nach oben versetzt ist.

Die DE-A-25 18 150 offenbart eine vorzugsweise für Radial- und Rotationskolbenmaschinen bestimmte Exzenterwelle, bestehend aus einer im wesentlichen zylindrischen Welle mit einem mit dem Kolben zusammenwirkenden Exzenter. Dabei besteht die Exzenterwelle aus einem äußeren Ringkörper, einer den Ringkörper durchdringenden Welle und einem beide Teile miteinander verbindenden Verbindungselement. Das Verbindungselement kann als Spritzgußteil ausgebildet sein, das durch Einspritzen zwischen Ringkörper und Welle hergestellt ist und aus Kunststoff besteht, wodurch eine gewisse Elastizität in die Übertragung der Exzenterwelle eingebracht wird.

Da es durch Elektronenstrahlvernetzung bereits möglich ist, einem Kunststoff unterschiedliche Federcharakteristiken zu verleihen, bestände die Möglichkeit, die erfindungsgemäße Lagerscheibe einteilig auszubilden. Für eine eher konventionelle Herstellung ist es jedoch vorteilhaft, wenn der äußere Lagermantel ein Lagerring ist, in den eine die genannte Ausnehmung bildende Buchse einvulkanisiert ist. Dabei kann der Lagerring vorzugweise der Innenring eines Wälzlagers sein.

Als elastisches Material kann z.B. Kautschuk Verwendung finden. Dabei sind die Betriebstemperaturen für die Werkstoffwahl des Kautschuks und die gewünschten Betriebsdrücke für die Shore-Härte (Federkennlinie) des Kautschuks sowie für die Querschnitte der Exzenterlagerungen bestimmend. Durch gezielt angeordnete und ausgebildete Querschnittsschwächungen (Kerben, Sicken und/oder Kanäle o. dergl.) im elastischen Material läßt sich eine bestimmte Federkennlinie erzielen.

Die erfindungsgemäße Lagerscheibe ist einfach herzustellen, schnell und komplikationslos zu montieren, zuverlässig im Betrieb aber genügsam in der Wartung. Versuche haben gezeigt, daß bei den erfindungsgemäßen elastischen Lagerungen nicht nur die vorgegebenen Betriebsdrücke einwandfrei erreicht, sondern daß insbesondere bei mehrwelligen Maschinen die Toleranzen der einzelnen Maschinenteile einwandfrei kompensiert werden.

Für die Drehmoment-Übertragung zwischen Welle und elastischer Lagerung können alle denkbaren formschlüssigen und/oder kraftschlüssigen Verbindungstechniken wie Gewinde, Keil-/Nut-Verbindung, Aufpressen o.dergl. gewählt werden.

Eine nicht nur in radialer Richtung sondern auch in axialer Richtung elastisch ausgebildete Lagerung ist erfindungsgemäß dadurch gekennzeichnet, daß der Lagerring und/oder die Buchse mit einem Kragen einen Teilbereich der Stirnseiten des elastischen Materials abdeckt bzw. abdecken.

Die der Erfindung zugrundeliegende Aufgabe kann gemäß einer Alternativlösung in Verbindung mit den eingangs aufgeführten Merkmalen auch dadurch gelöst werden, daß der Verdränger eine drehbar in ihm gelagerte, den Exzenter bildende Lagerscheibe aufweist, in der exzentrisch zu einem äußeren, die Lagerfläche bildenden Lagermantel eine Ausnehmung für die Aufnahme eines Zapfens o.dergl. angeordnet ist, wobei die Lagerscheibe aus zwei Deckscheiben besteht, die zwischen sich sandwichartig eine Schicht aus elastischem Material einschließen.

Bei dieser Ausführungsform ist der Verdränger in axialer Richtung elastisch gelagert. Diese Ausführungsform läßt sich insbesondere als zuverlässig arbeitende Verdrehsicherung einsetzen, die sich ebenfalls besonders preiswert herstellen läßt.

In der Zeichnung sind einige als Beispiele dienende Ausführungsformen der Erfindung dargestellt. Es zeigen:
Figur 1 eine Lagerscheibe in Draufsicht;
Figur 2 einen Querschnitt der Lagerscheibe gemäß Figur 1;
Figur 3 in einer abgewandelten Ausführungsform eine Lagerscheibe in einer Darstellung gemäß Figur 1;
Figur 4 die Lagerscheibe gemäß Figur 3 im Querschnitt (obere Hälfte) sowie in Stirnansicht (untere Hälfte);
Figur 5 eine abgewandelte Ausführungsform einer Lagerscheibe in einer Darstellung gemäß Figur 1;
Figur 6 die andere Stirnseite der Lagerscheibe gemäß Figur 5;
Figur 7 ein Querschnitt gemäß der Linie VII-VII in Figur 6;
Figur 8 eine abgewandelte Ausführungsform einer Lagerscheibe in einer Darstellung gemäß Figur 5;
Figur 9 einen Querschnitt durch die Lagerscheibe gemäß Figur 8;
Figur 10 in Draufsicht und zum Teil im Schnitt gemäß der Linie B-B in Figur 11 eine Exzenterlagerung mit einer Verdrehsicherung für einen Verdränger und
Figur 11 in vergrößertem Maßstab einen Schnitt gemäß der Linie A-A in Figur 10.

Figur 1 zeigt eine Lagerscheibe 3, in der exzentrisch zum äußeren Lagermantel 4 eine Ausnehmung 5 für die Aufnahme einer nicht dargestellten Welle angeordnet ist. Das den Zwischenraum zwischen Lagermantel 4 und Ausnehmung 5 ausfüllende Material 7 ist gummielastisch ausgebildet. Der äußere Lagermantel 4 wird durch einen Lagerring 8 gebildet, in den eine die genannte Ausnehmung 5 bildende Buchse 9 einvulkanisiert ist.

Die Figuren 3 und 4 lassen erkennen, daß der Lagerring 8 auch der Innenring eines Wälzlagers 10 sein kein. In beiden Ausführungsbeispielen gemäß den Figuren 1 bis 4 beträgt der Innendurchmesser des Lagerringes 4 ein Mehrfaches von dem der Buchse 9.

Bei den beiden Ausführungsbeispielen gemäß den Figuren 1 bis 4 weist die Lagerscheibe 3 ausschließlich in radialier Richtung federelastische Eigenschaften auf.

Um eine nicht nur in radialier Richtung sondern auch in axialer Richtung federelastisch ausgebildete Exzenterlagerung zu erhalten, können gemäß den Figuren 5 bis 7 sowohl der Lagerring 8 als auch die Buchse 9 jeweils mit einem Kragen 11 bzw. 12 einen Teilbereich der Stirnseiten des gummielastischen Materials 7 abdecken. Der federelastische Weg in radialer Richtung wird bestimmt durch den Radialabstand 15 zwischen dem Kragen 11 und der Buchse 9 bzw. durch den Radialabstand 16 zwischen dem Kragen 12 und dem Lagerring 8. Im Ausführungsbeispiel ist dieser radiale Federweg verhältnismäßig kurz ausgebildet; Figur 7 läßt erkennen, daß die federelastische Ausbildung in Axialrichtung größer ist. Diese ergibt sich aus dem Axialabstand zwischen den .genannten Kragen 11 und 12 sowie aus der Elastizität des gummielastischen Materials 7. Die genannten Radialabstände 15,16 zwischen dem Kragen 11 und der Buchse 9 bzw. dem Kragen 12 und dem Lagerring 8 können von dem gummielastischen Material 7 ausgefüllt oder aber von diesem Material ausgespart sein.

Die Lagerscheibe 3 gemäß den Figuren 8 und 9 weist nur in axialer Richtung federelastische Eigenschaften auf. Hier besteht die Lagerscheibe 3 aus zwei Deckscheiben 14, die zwischen sich sandwichartig eine Schicht aus gummielastischem Material 7 einschließen. Wie bei den vorgehend beschriebenen Ausführungsformen ist auch hier exzentrisch zum äußeren Lagermantel 4 eine Ausnehmung 5 für die Aufnahme eines Zapfens oder dergl. angeordnet. Figur 9 läßt erkennen, daß das gummielastische Material 7 sowohl im Bereich des Lagermantels 4 als auch im Bereich der Ausnehmung 5 etwas radial nach innen zwischen die beiden Deckscheiben 14 eingewölbt ist.

Die Figuren 10 und 11 zeigen die Einsatzmöglichkeiten für die vorstehend beschriebenen Lagerscheiben. Dabei zeigt Figur 11 einen Querschnitt durch eine Verdrängermaschine und läßt einen Verdränger 1 erkennen, der gegenüber einer Verdrängerkammer bzw. einem Verdrängergehäuse 2 eine Translationsbewegung um einen Exzenter a ausführt. Hierbei erfolgt der Antrieb des Verdrängers 1 in herkömmlicher Weise über eine Exzenterwelle 6. Erfindungsgemäß kann für die Exzenterlagerung des Verdrängers 1 eine Lagerscheibe 3 gemäß den Figuren 1 bis 6 Verwendung finden. Zusätzlich zeigen die Figuren 10 und 11 auch noch eine Verdrehsicherung für den Verdränger 1. Diese Verdrehsicherung wird gebildet durch eine Lagerscheibe 3 gemäß den Figuren 8 und 9, also eine Lagerscheibe, die ausschließlich in Axialrichtung federelastisch ausgebildet ist. In die um das Maß a exzentrisch zum äußeren Lagermantel 4 angeordnete Ausnehmung 5 greift ein Zapfen 13 ein.

## Patentansprüche

1. Exzentrisch und elastisch ausgebildete Lagerung eines in einer Verdrängermaschine eine kreisende Translationsbewegung um einen Exzenter ausführenden Verdrängers (1), dadurch gekennzeichnet, daß der Verdränger (1) eine drehbar in ihm gelagerte, den Exzenter bildende Lagerscheibe (3) aufweist, in der exzentrisch zu einem äußeren, die Lagerfläche bildenden Lagermantel (4) eine Ausnehmung (5) für die drehfeste Aufnahme einer Welle (6) angeordnet ist, wobei der Zwischenraum zwischen Lagermantel (4) und Ausnehmung (5) mit einem gummielastischen Material (7), wie z. B. Kautschuk, zur Erzeugung einer radialen Elastizität ausgefüllt ist.

2. Lagerung nach Anspruch 1, dadurch gekennzeichnet, daß der äußere Lagermantel (4) ein Lagerring (8) ist, in den eine die genannte Ausnehmung (5) bildende Buchse (9) einvulkanisiert ist.

3. Lagerung nach Anspruch 2, dadurch gekennzeichnet, daß der Lagerring (8) der Innenring eines Wälzlagers (10) ist.

4. Lagerung nach Anspruch 2 oder 3, dadurch gekennzeichnet, daß der Innendurchmesser des Lagerringes (8) ein Mehrfaches von dem der Buchse (9) beträgt.

5. Lagerung anch einem der vorhergehenden Ansprüche, dadurch gekennzeichnet, daß zur Erzielung einer bestimmten Federkennlinie im gummielastischen Material (7) Kerben, Sicken und/oder Kanäle o. dergl. als Querschnittsschwächungen vorgesehen sind.

6. Lagerung nach einem der Ansprüche 2 bis 5, dadurch gekennzeichnet, daß der Lagerring (8) und/oder die Buchse (9) mit einem Kragen (11, 12) einen Teilbereich der Stirnseiten des gummielastischen Materials (7) abdeckt bzw. abdecken.

7. Lagerung nach Anspruch 1, gekennzeichnet durch eine Verdrehsicherung für den Verdränger (1), bestehend aus einer Lagerscheibe (3), in der exzentrisch zum äußeren Lagermantel (4) eine Ausnehmung (5) für die Aufnahme eines Zapfens (13) o. dergl. angeordnet ist, wobei die Lagerscheibe (3) aus zwei Deckscheiben (14) besteht, die zwischen sich sandwichartig eine Schicht aus gummielastischem Material (7) einschließen.

## Claims

1. Eccentrically and resiliently constructed bearing of a displacer (1) performing a circular translational movement about an eccentric in a displacer machine, characterized in that the displacer (1) has mounted rotatably therein a bearing plate (3) which forms the eccentric and in which a cutout (5) is arranged eccentrically with respect to an outer bearing casing (4) forming the bearing surface, for non-rotatably receiving a shaft (6), the intermediate space between the bearing casing (4) and the cutout (5) being filled with a rubber-elastic material (7) such as caoutchouc to produce a radial resilience.

2. Bearing according to Claim 1, characterized in that the outer bearing casing (4) is a bearing ring (8) into which a lining (9) forming the said cutout (5) is vulcanized.

3. Bearing according to Claim 2, characterized in that the bearing ring (8) is the inner ring of a roller bearing (10).

4. Bearing according to Claim 2 or 3, characterized in that the internal diameter of the bearing ring (8) is a multiple of that of the lining (9).

5. Bearing according to one of the preceding claims, characterized in that, to achieve a particular spring characteristic in the rubber-elastic material (7), there are provided notches, beadings and/or channels or the like as cross- sectional weakening points.

6. Bearing according to one of Claims 2 to 5, characterized in that the hearing ring (8) and/or the lining (9) cover a part region of the end sides of the rubber-elastic material (7) by means of a collar (11, 12).

7. Bearing according to Claim 1, characterized by a twist-prevention means for the displacer (1), comprising a bearing plate (3) in which a cutout (5) is arranged eccentrically with respect to the outer bearing casing (4), for receiving a peg (13) or the like, the bearing plate (3) comprising two cover plates (14) which enclose between them in the manner of a sandwich a layer of rubber-elastic material (7).

## Revendications

1. Montage excentrique et élastique d'un actionneur (1) produisant dans une machine d'actionnement un mouvement de translation giratoire autour d'un excentrique, caractérisé en ce que l'actionneur (1) comporte un disque d'appui (3) qui constitue l'excentrique, qui est monté de manière rotative dans ledit actionneur, et dans lequel est ménagé, excentriquement par rapport à une enveloppe extérieure d'appui (4) constituant la surface de portée, un évidement (5) destiné à recevoir sans possibilité de rotation relative un arbre (6), l'espace intermédiaire compris entre l'enveloppe d'appui (4) et l'évidement (5) étant rempli d'un matériau élastique (7), tel que par exemple du caoutchouc, pour produire une élasticité radiale.

2. Montage conforme à la revendication 1, caractérisé en ce que l'enveloppe extérieure d'appui (4) est une bague d'appui (8) dans laquelle est vulcanisé un manchon (9) constituant ledit évidement (5).

3. Montage conforme à la revendication 2, caractérisé en ce que la bague d'appui (8) est la bague intérieure d'un roulement (10).

4. Montage conforme à l'une des revendications 2 ou 3, caractérisé en ce que le diamètre intérieur de la bague d'appui (8) est un multiple de celui du manchon (9).

5. Montage conforme à l'une des revendications précédentes, caractérisé en ce que, pour obtenir une caractéristique d'élasticité déterminée, il est prévu dans le matériau élastique (7), comme éléments transversaux d'affaiblissement, des rainures, des moulures et/ou des canaux ou analogue.

6. Montage conforme à l'une des revendications 2 à 5, caractérisé en ce que la bague d'appui (8) et/ou le manchon (9) recouvre ou recouvrent au moyen d'une collerette (11, 12) une région partielle des faces frontales du matériau élastique (7).

7. Montage conforme à la revendication 1, caractérisé par un dispositif anti-rotation pour l'actionneur (1), ce dispositif étant constitué par un disque d'appui (3) dans lequel est ménagé, excentriquement par rapport à l'enveloppe extérieure d'appui (4), un évidement destiné à recevoir une broche (13) ou analogue, le disque d'appui (3) étant constitué par deux disques de recouvrement (14) qui entourent entre eux en sandwich une couche de matériau élastique (7).
